# EUROPÄISCHE PATENTSCHRIFT

(11) **EP 1 754 557 B1**
(45) Veröffentlichungstag und Bekanntmachung des Hinweises auf die Patenterteilung: **24.09.2008**
(21) Anmeldenummer: 06015747.6
(22) Anmeldetag: 28.07.2006
(51) Int. Cl.: B22D 11/128

(54) **Vorrichtung zum Stranggiessen von flüssigen Metallen, insbesondere von flüssigen Stahlwerkstoffen, mit einer Strangführung**
Apparatus for continuous casting of molten metal, particularly molten steel materials, with a trang guide
Appareil pour la coulée continue de métal liquide, en particulier de matériaux d'acier liquide, avec système de guidage

(30) Priorität: 29.07.2005 DE 102005036402
(43) Veröffentlichungstag der Anmeldung: 21.02.2007
(73) Patentinhaber: SMS Demag AG, 40237 Düsseldorf (DE)
(72) Erfinder: Stavenow, Axel, 40625 Düsseldorf (DE); Weyer, Axel, 42349 Wuppertal (DE)
(74) Vertreter: Klüppel, Walter

(56) Entgegenhaltungen:
- EP-A- 1 232 813
- JP-A- 62 114 752
- JP-A- 62 142 057

## Beschreibung

Die Erfindung betrifft eine Vorrichtung zum Stranggießen von flüssigen Metallen, insbesondere von flüssigen Stahlwerkstoffen, mit einer Strangführung zum Stützen und / oder Führen und Kühlen des Gießstrangs, bestehend aus in Stranglaufrichtung aufeinanderfolgenden Gruppen von eine Festseite und eine Losseite bildenden Rollenpaaren und pro Rollengruppe zur Drehlagerung dienenden Segmentrahmen, wobei ein Losseitenrahmen mittels Paaren von hydraulischen Kolben-Zylinder-Antrieben für eine Grundeinstellung und eine Anpassung der Gießstrang-Formatdicke oder der Segmentkonizität in einer Gießpause oder im kontinuierlichen Gießbetrieb gegen den Festseitenrahmen anstellbar ist und wobei zumindest ein Segmentrahmen mit den Rollenpaaren auswechselbar ist.

Die Grundlage für das Auswechseln von Rollensegmenten in Stranggießvorrichtungen kann über Ausbauwagen, Schienenführungen (bspw. DE 29 08 476 A1; DE 35 24 554 C2; DE 102 10 988 A1) geschaffen werden. Keiner dieser Vorschläge berücksichtigt jedoch eine Manipulation der sog. Anstellzylinder, d.h. der Kolben-Zylinder-Antriebe zum Einstellen des Rollenabstandes für eine Grundeinstellung und eine Anpassung der Gießstrang-Formatdicke oder der Segmentkonizität während einer Gießpause oder im kontinuierlichen Gießbetrieb die Maulweitenverstellung. Die Kolben-Zylinder-Antriebe erfordern jedoch bei der Auswechslung eines Rollensegmentes wegen Verschleiß oder Schäden der Stützrollen einen hohen Aufwand zur Demontage aller Anschlüsse und deren Montage und sind außerdem durch ihr Gewicht nur aufwändig transportierbar. Ein weiterer Nachteil besteht darin, dass die Kolben-Zylinder-Antriebe in vielen Fällen selbst nicht gewartet werden müssen und nur systemgebunden mit ausgebaut werden. Es ist daher eine Folge des Ausbaus von solchen Hydraulikzylindern, dass beim Ausbau eine Verunreinigung des Hydrauliksystems in Kauf genommen werden muss, dass eine Druckentlastung zum Öffnen der Hydraulikkupplungen und Spülvorgänge erforderlich wird, dass zusätzlich notwendige Kupplungsvorgänge der elektronischen Einrichtungen, wie bspw. Positionsgeber, durchgeführt werden müssen, dass dadurch eine höhere Anzahl von Wechselteilen an Einrichtungskomponenten anfällt und dass durch derartige Demontage- und Montagevorgänge die Wechselzeit für ein Rollensegment erheblich anwächst.

Aus der EP 1 232813 ist die eingangs bezeichnete Vorrichtung bekannt, wobei die Nachteile der Manipulation von hydraulischen Kolben-Zylinder-Antrieben nicht deutlich genug aufgezeigt werden.

Der Erfindung liegt die Aufgabe zugrunde, ohne Ausbau der hydraulischen Kolben-Zylinder-Antriebe und Öffnen deren Anschlüsse, einen Wechsel von Rollensegmenten durchzuführen.

Die gestellte Aufgabe wird erfindungsgemäß dadurch gelöst, dass an einem geraden oder gebogenen Abschnitt der Strangführung jeweils einzelne Rollengruppen aus Festseitenrollen und Losseitenrollen angeordnet sind, dass die Kolben-Zylinder-Antriebe in einem ortsfesten Tragrahmen ortsunveränderlich gelagert sind, dass der Festseitenrahmen und der Losseitenrahmen eine Rahmeneinheit bilden, auf der der Losseitenrahmen bzw. die Losseitenrollen mittels der Kolben-Zylinder-Antriebe im Abstand zu den Festseitenrollen einstellbar sind und dass die Rahmeneinheit in zumindest einseitiger Querführung vom Tragrahmen gelöst zum Ausbau der Losseitenrollen bzw. des Losseitenrahmens und nach der Wartung zum Einbau wieder mit dem ortsfesten Tragrahmen oder einem zusätzlichen, separaten, ortsfesten, auf Abstand eingestellten Segmenttragrahmen verbunden wird und die Kolben-Zylinder-Antriebe jeweils mit einer Kolbenstange versehen sind, die mittels einer Kupplung an eine Kolbenstangen-Verlängerung angeschlossen ist, wobei das Ende der Kolbenstangen-Verlängerung einen Führungsstein der Losseite im Festseitenrahmen bildet.

Dadurch verbleiben beim Segmentwechsel die Kolben-Zylinder-Antriebe ortsgebunden in ihrer Betriebsstellung und die hydraulischen, elektrischen und mechanischen Anschlüsse können in ihrer festen Verbindung bleiben, so dass Veränderungen hier nicht auftreten können und eine Wiederholung der Inbetriebsetzungsmaßnahmen nicht erforderlich werden. Dadurch wird nicht nur erheblich an Zeit gespart, sondern es werden auch bspw. Verunreinigungen der hydraulischen Verbindungen vermieden. Außerdem beschränken sich beim Segmentwechsel die Arbeiten weitgehend auf die mechanischen Bauteile. Beim Wiedereinbau eines Stützrollensegmentes wird der Kraftschluss unmittelbar zwischen dem Segmentrahmen der Festseite und den beidseitigen Tragrahmen der Kolben-Zylinder-Antriebe hergestellt.

Der Vorteil ist weiterhin, dass die Trennung des ortsfesten Tragrahmens (der die Kolben-Zylinder-Antriebe trägt) von der Rahmeneinheit (mit der Festseite und der Losseite) zu einer weitgehend mechanischen Baueinheit führt und dementsprechend leichter zu handhaben ist.

Nach weiteren Merkmalen wird vorgeschlagen, dass die Rahmeneinheit aus Festseitenrahmen und Losseitenrahmen mit dem ortsfesten Tragrahmen mittels einstellbaren Spannmitteln verbunden ist. Dadurch kann der Kraftschluss über hydraulische oder elektrische Spannmittel sehr genau kontrolliert werden.

Eine Alternative für den Umbau oder die Berücksichtigung örtlicher Verhältnisse ergibt sich daraus, dass zwischen der Rahmeneinheit und dem Tragrahmen mittels eines am Grundrahmen der Strangführung ( bei Bogenanlagen der sog. Banane) befestigten Zwischenrahmens der Abstand der Rahmeneinheit zum Tragrahmen mit einem definierten Abstand eingestellt ist. Dabei soll der Kraftschluss nicht unmittelbar zwischen dem Segmentrahmen der Festseite und den Kolben-Zylinder-Einheiten im Tragrahmen hergestellt werden, sondern von dem Grundrahmen (Banane) über das Fundament oder Stahlgerüst in den Tragrahmen für die Kolben-Zylinder-Antriebe.

Eine Weiterbildung besteht darin, dass der Festseitenrahmen mit dem Losseitenrahmen mittels Paaren von Segmenträdern in beiderseits angeordneten, quer zur Stranglaufrichtung verlaufenden Schienen vom Tragrahmen weg und nach Wartung wieder zurückverfahrbar ist.

Der Bewegungsweg kann dahingehend definiert werden, dass für den Verfahrweg des Segmentrahmens Segmentanschläge an dem Festseitenrahmen angeordnet sind.

Eine andere Verbesserung ergibt sich dadurch, dass der Segmentrahmen mittels auf der Achse der Kolbenstangen-Verlängerung angeordneten Führungssteinen beidseitig in Richtung der Achse der Kolben-Zylinder-Antriebe und der Kolbenstangen-Verlängerung geführt ist.

Diese Gestaltung kann noch dahingehend weitergebildet werden, dass für die Führungssteine jeweils Fenster im Gerüst der Stranggießvorrichtung vorgesehen sind, die die Führungssteine vertikal führen und in Richtung der Achse eines Kolben-Zylinder-Antriebs für einen Anstellweg des Losseitenrahmens zum Festseitenrahmen freigeben.

In der Zeichnung sind Ausführungsbeispiele der Erfindung dargestellt, die nachstehend näher erläutert werden.

Es zeigen:
- Fig. 1: eine perspektivische Ansicht einer ersten Ausführungsform des Segmentrahmens mit den Kolben-Zylinder-Antrieben,
- Fig. 1A: eine ebene Seiten-Ansicht des ortsfesten Tragrahmens mit ortsfesten Kolben-Zylinder-Antrieben im Betriebszustand,
- Fig. 1B: ebenfalls in ebener Seiten-Ansicht die vom Tragrahmen losgelöste Rahmeneinheit ("offen") mit Festseitenrahmen und Losseitenrahmen,
- Fig. 1C: die in Betriebsstellung zurückgefahrene Rahmeneinheit ("geschlossen") aus Festseitenrahmen und Losseitenrahmen mit Verspannung,
- Fig. 2: eine perspektivische Ansicht einer zweiten Ausführungsform mit einem zusätzlichen Segmenttragrahmen,
- Fig. 2A: eine ebene Darstellung in Seiten-Ansicht des ergänzten Tragrahmens mit zusätzlichem Segmenttragrahmen,
- Fig. 2B: die gegenüber Fig. 1B unveränderte Rahmeneinheit aus Festseitenrahmen und Losseitenrahmen und
- Fig. 2C: die in Betriebsstellung zurückgefahrene Rahmeneinheit mit zusätzlichem Segmenttragrahmen.

Gemäß Fig. 1 dient eine Strangführung 1 zum Stützen und / oder Führen und Kühlen eines in einer Stranggießkokille gegossenen Gießstrangs in Stranglaufrichtung 2. Die Strangführung 1 besteht aus Rollengruppen 3, die sich paarweise gegenüberliegen. Der Abstand zwischen einem Rollenpaar 6 entspricht einer Grundeinstellung auf die jeweilige Format-Dicke des gegossenen Gießstrangs. Der Abstand kann verändert werden zwecks Anpassung der Gießstrang-Format-Dicke oder der Segmentkonizität in einer Gießpause oder im kontinuierlichen Gießbetrieb. Mehrere Gruppen 3 von Rollen bilden in Stranglaufrichtung 2 die Strangführung 1, die auf einem Gerüst der Stranggießanlage aufgebaut ist.

Die Rollengruppen 3 bilden eine Festseite 4 an einem Festseitenrahmen 4a und sind nachfolgend als Festseitenrollen 4b bezeichnet. Die hintere Reihe von Rollen bilden in Stranglaufrichtung 2 eine Losseite 5, sind an einem Losseitenrahmen 5a drehgelagert und sind nachstehend als Losseitenrollen 5b bezeichnet.

Von einem Rollenpaar 6 gehört somit jeweils in den Fig. 1 und 2 die linke Rolle zum Festseitenrahmen 4a und die rechte Rolle zum Losseitenrahmen 5a. Das Besondere an der Erfindung ist, dass an einem lösbaren Segmentrahmen 7 der Losseitenrahmen 5a und der Festseitenrahmen 4a in Führungen gelagert sind.

An einem geraden oder gebogenen Abschnitt der Strangführung 1 sind jeweils die einzelnen Rollengruppen 3 angeordnet. Davon unabhängig sind Kolben-Zylinder-Antriebe 8 an ihrem Zylindergehäuse 8a in einem ortsfesten Tragrahmen 9 ortsunveränderlich gelagert (Fig. 1A). Die Kolbenstangen 8b stehen im Betriebszustand mit dem verstellbaren Teil, d.h. dem Losseitenrahmen 5a in Verbindung.

Wie aus Fig. 1B ersichtlich ist, kann die Rahmeneinheit 11, bestehend aus den Festseitenrollen 4b und den Losseitenrollen 5b auf einer zumindest unteren Querführung 10 nach Lösen von Spannmitteln 16 von dem ortsfesten Tragrahmen 9 weggefahren und nach Wartung zum Einbau wieder (Fig. 1A / Fig. 1B in Pfeilrichtung nach links) wieder mit den ortsfesten Tragrahmen 9 verbunden werden.

Der Tragrahmen 9 ist im Grundrahmen (Banane) der Stranggießvorrichtung mittels eines Festlagers (oben) und mittels eines Loslagers (unten) befestigt.

Die Kolben-Zylinder-Antriebe 8 sind jeweils mit einer Kolbenstange 8b versehen, die mittels einer Kupplung 13 an eine Kolbenstangen-Verlängerung 14 anschließbar oder lösbar ist, wobei das Ende 14a der Kolbenstangen-Verlängerung 14 einen Führungsstein 15 aufweist. Dadurch kann die Losseite 5 um einen festgelegten Weg (in Fig. 1 horizontal) derart verschoben werden, dass sich der Abstand der Losseitenrollen 5b von den Festseitenrollen 4b verkleinert oder vergrößert im Sinn der Grundeinstellung, der Anpassung der Gießstrang-Formatdicke oder (bei einem Paar von Kolben-Zylinder-Antrieben 8) zur Einstellung der Segmentkonizität.

Die Wiederverbindung der Rahmeneinheit 11 mit dem Tragrahmen 9 in Einbaurichtung 21 erfolgt mittels der einstellbaren Spannmittel 16 (Fig. 1C), die elektrisch gesteuert betätigt werden. Dabei werden auch die Kupplungen 13 geschlossen.

Gemäß Fig. 2 / Fig. 2A ist zwischen der bewegbaren Rahmeneinheit 11 und dem ortsfesten Tragrahmen 9 ein am Grundrahmen (Banane) der Strangführung 1 befestigter Zwischenrahmen 18 vorgesehen. Der Zwischenrahmen 18 (Fig. 2A) dient der Anpassung der Rahmeneinheit 11 über einen definierten Abstand 17, so dass auch Umbauten bestehender Anlagen vorgenommen werden können.

Für den Festseitenrahmen 4a zusammen mit den Losseitenrahmen 5a sind Paare von Segmenträdern 19 vorgesehen, die in einem beidseits zum Segmentrahmen 7 verlaufenden Schienenpaar 20 geführt sind. Das Schienenpaar 20 verläuft senkrecht zur Stranglaufrichtung 2 und kann, falls für den Transport der Rahmeneinheit 11 ein Kran nicht eingesetzt werden soll, in Richtung zu einer Abnahmestation, wie bspw. auf die Gießbühne der Stranggießanlage, geführt werden.

Der Verfahrweg des Segmentrahmens 7 kann für Betriebseinstellungen mittels Segmentanschlägen 12 begrenzt werden (Fig. 2). Für die Betriebseinstellungen oder falls das Schienenpaar 20 so kurz wie möglich gehalten werden soll, ist der Segmentrahmen 7 mittels den auf der Achse der Kolbenstangen-Verlängerung 14 angeordneten Führungssteinen 15 beidseitig in Richtung der Achse der Kolben-Zylinder-Antriebe 8 und der Kolbenstangen-Verlängerung 14 geführt. Für die Führungssteine 15 sind jeweils Fenster 15a im Gerüst der Stranggießvorrichtung vorgesehen, die die Führungssteine 15 vertikal führen und in Richtung der Achse eines Kolben-Zylinder-Antriebs 8 für einen Anstellweg des Losseitenrahmens 5a zum Festseitenrahmen 4a freigeben.

Bezugszeichenliste
- 1: Strangführung
- 2: Stranglaufrichtung
- 3: Rollengruppe
- 4: Festseite
- 4a: Festseitenrahmen
- 4b: Festseitenrollen
- 5: Losseite
- 5a: Losseitenrahmen
- 5b: Losseitenrollen
- 6: Rollenpaar
- 7: Segmentrahmen
- 8: Kolben-Zylinder-Antriebe
- 8a: Zylindergehäuse
- 8b: Kolbenstange
- 9: Tragrahmen
- 10: zumindest einseitige Querführung
- 11: Rahmeneinheit
- 12: Segmentanschlag
- 13: Kupplung
- 14: Kolbenstangen-Verlängerung
- 14a: Ende der Kolbenstangen-Verlängerung
- 15: Führungsstein
- 15a: Fenster für Führungsstein
- 16: einstellbares Spannmittel
- 17: definierter Abstand
- 18: Segmenttragrahmen
- 19: Segmentrad
- 20: Schienenpaar
- 21: Einbaurichtung

## Patentansprüche

1. Vorrichtung zum Stranggießen von flüssigen Metallen, insbesondere von flüssigen Stahlwerkstoffen, mit einer Strangführung (1) zum Stützen und/oder Führen und Kühlen des Gießstrangs, bestehend aus in Stranglaufrichtung (2) aufeinanderfolgenden Gruppen (3) von eine Festseite (4) und eine Losseite (5) bildenden Rollenpaaren (6) und pro Rollengruppe (3) zur Drehlagerung dienenden Segmentrahmen (7), wobei ein Losseitenrahmen (5a) mittels Paaren von hydraulischen Kolben-Zylinder-Antrieben (8) für eine Grundeinsteilung und eine Anpassung der Gießstrang-Formatdicke oder der Segmentkonizität in einer Gießpause oder im kontinuierlichen Gießbetrieb gegen den Festseitenrahmen (4a) anstellbar ist und wobei zumindest ein Segmentrahmen (4a, 5a) mit den Rollenpaaren (6) auswechselbar ist,
**dadurch gekennzeichnet, dass**
an einem geraden oder gebogenen Abschnitt der Strangführung (1) jeweils einzelne Rollengruppen (3) aus Festseitenrollen (4b) und Losseitenrollen (5b) angeordnet sind, dass die Kolben-Zylinder-Antriebe (8) in einem ortsfesten Tragrahmen (9) ortsunveränderlich gelagert sind, dass der Festseitenrahmen (4a) und der Losseitenrahmen (5a) eine Rahmeneinheit (11) bilden, auf der der Losseitenrahmen (5a) bzw. die Losseitenrollen (5b) mittels der Kolben-Zylinder-Antriebe (8) im Abstand zu den Festseitenrollen (4b) einstellbar sind und dass die Rahmeneinheit (11) in zumindest einseitiger Querführung (10) vom Tragrahmen (9) lösbar zum Ausbau der Losseitenrollen (5b) bzw. des Losseitenrahmens (5a) und nach der Wartung zum Einbau wieder mit dem ortsfesten Tragrahmen (9) oder einem zusätzlichen, separaten, ortsfesten auf Abstand (17) eingestellten Segmenttragrahmen (18) verbindbar ist und die Kolben-Zylinder-Antriebe (8) jeweils mit einer Kolbenstange (8b) versehen sind, die mittels einer Kupplung (13) an eine Kolbenstangen-Verlängerung (14) angeschlossen ist, wobei das Ende (14a) der Kolbenstangen-Verlängerung (14) einen Führungsstein (15) der Losseite (5) im Festseitenrahmen (4a) bildet.

2. Vorrichtung nach den Ansprüchen 1,
**dadurch gekennzeichnet,**
**dass** die Rahmeneinheit (11) aus Festseitenrahmen (4a) und Losseitenrahmen (5a) mit dem ortsfesten Tragrahmen (9) mittels einstellbaren Spannmitteln (16) verbunden ist.

3. Vorrichtung nach den Ansprüchen 1 bis 2
**dadurch gekennzeichnet,**
**dass** zwischen der Rahmeneinheit (11) und dem Tragrahmen (9) mittels eines am Grundrahmen der Strangführung (1) befestigten Zwischenrahmens (18) der Abstand der Rahmeneinheit (11) zum Tragrahmen (9) mit einem definierten Abstand (17) eingestellt ist.

4. Vorrichtung nach einem der Ansprüche 1 bis 3
**dadurch gekennzeichnet,**
**dass** der Festseitenrahmen (4a) mit dem Losseitenrahmen (5a) mittels Paaren von Segmenträdern (19) in beiderseits angeordneten, quer zur Stranglaufrichtung (2) verlaufenden Schienen (20) vom Tragrahmen (9) weg und nach Wartung wieder zurück verfahrbar ist.

5. Vorrichtung nach einem der Ansprüche 1 bis 6
**dadurch gekennzeichnet,**
**dass** für den Verfahrweg des Segmentrahmens (7) Segmentanschläge (12) an dem Festseitenrahmen (4a) angeordnet sind.

6. Vorrichtung nach Anspruch 1,
**dadurch gekennzeichnet,**
**dass** der Segmentrahmen (7) mittels auf der Achse der Kolbenstangen-Verlängerung (14) angeordneten Führungssteinen (15) beidseitig in Richtung der Achse der Kolben-Zylinder-Antriebe und der Kolbenstangen-Verlängerung (14) geführt ist.

7. Vorrichtung nach Anspruch 6,
**dadurch gekennzeichnet,**
**dass** für die Führungssteine (15) jeweils Fenster (15a) im Gerüst der Stranggießvorrichtung vorgesehen sind, die die Führungssteine (15) vertikal führen und in Richtung der Achse eines Kolben-Zylinder-Antriebs (8) für einen Anstellweg des Losseitenrahmens (5a) zum Festseitenrahmen (4a) freigeben.

## Claims

1. Device for continuous casting of liquid metals, particularly of liquid steels, comprising a strip guide (1) for supporting and/or guiding and cooling the cast strip, consisting of groups (3), which are successive in strip-running direction (2), of roller pairs (6) forming a fixed side (4) and a movable side (5) and segment frames (7) serving for rotational mounting per roller group (3), wherein a movable-side frame (5a) is adjustable relative to the fixed-side frame (4a) by means of pairs of hydraulic piston-cylinder drives (8) for a basic setting and for adaptation of the cast strip format thickness or the segment conicity in a pause in casting or in continuous casting operation and wherein at least one second frame (4a, 5a) together with the roller pairs (6) is exchangeable, **characterised in that** respective individual roller groups (3) consisting of fixed-side rollers (4b) and removable-side rollers (5b) are arranged in a straight or curved section of the strip guide (1), that the piston-cylinder drives (8) are mounted in a stationary support frame (9) to be unchangeable in position, that the fixed-side frame (4a) and the movable-side frame (5a) form a frame unit (11) on which the movable-side frame (5a) or the movable-side rollers (5b) are adjustable in spacing from the fixed-side rollers (4b) by means of the piston-cylinder drives (8) and that the frame unit (11) is detachable, in a transverse guide (10) at at least one side, from the support frame (9) for demounting of the movable-side rollers (5b) or of the movable-side frame (5a) and after maintenance is, for installation, reconnectible with the stationary support frame (9) or with an additional separate segment support frame (18) set in a stationary position at a spacing (17) and the piston-cylinder drives (8) are each provided with a piston rod (8b) connected by means of a coupling (13) with a piston rod extension (14), wherein the end (14a) of the piston rod extension (14) forms a guide block (15) of the movable side (5) in the fixed-side frame (4a).

2. Device according to claim 1, **characterised in that** the frame unit (11) consisting of fixed-side frame (4a) and movable-side frame (5a) is connected with the stationary support frame (9) by means of settable clamping means (16).

3. Device according to claims 1 to 2, **characterised in that** between the frame unit (11) and the support frame (9) the spacing of the frame unit (11) from the support frame (9) is set to a defined spacing (17) by means of an intermediate frame (18) fastened to the base frame of the strip guide (1).

4. Device according to any one of claims 1 to 3, **characterised in that** the fixed-side frame (4a) is movable together with the movable-side frame (5a) away from the support frame (9), and back again after maintenance, by means of pairs of segment wheels (19) in rails (20) arranged on both sides and extending transversely to the strip running direction (2).

5. Device according to any one of claims 1 to 6, **characterised in that** for the movement away of the segment frame (7) segment abutments (12) are arranged at the fixed-side frame (4a).

6. Device according to claim 1, **characterised in that** the segment frame (7) is guided on both sides in the direction of the axis of the piston-cylinder drives and the piston-rod extension (14) by means of guide blocks (15) arranged on the axis of the piston rod extension (14).

7. Device according to claim 6, **characterised in that** respective windows (15a) are provided in the stand of the continuous casting device for the guide blocks (15), which windows guide the guide blocks (15) vertically, and release the blocks in the direction of the axis of a piston-cylinder drive (8) for an adjustment travel of the movable-side frame (5a) with respect to the fixed-side frame (4a).

## Revendications

1. Dispositif de coulée continue de métaux liquides, notamment de matières d'acier liquide, avec un corset de guidage (1) pour assurer l'appui et/ou le guidage et le refroidissement de la barre de coulée, consistant dans des groupes (3) successifs dans le sens de déplacement de la barre (2) de paires de rouleaux (6) formant un côté fixe (4) et un côté mobile (5) et dans des cadres segmentés (7) servant au logement rotatif pour chaque groupe de rouleaux (3), un cadre de côté mobile (5a) étant susceptible d'être mis en prise contre le cadre de côté fixe (4a), au moyen de paires d'entraînements hydrauliques piston/cylindre (8) pour un réglage de base et une adaptation de l'épaisseur de format de la barre de coulée ou de la conicité du segment pendant une pause de coulée ou un fonctionnement continuel en coulée et au moins un cadre segmenté (4a, 5a) étant interchangeable avec les paires de rouleaux (6),
**caractérisé en ce que**
sur une section rectiligne ou curviligne du guidage de barre (1) sont disposés chaque fois des groupes individuels de rouleaux (3) composés de rouleaux de côté fixe (4b) et de rouleaux de côté mobile (5b), **en ce que** les entraînements par piston/cylindre (8) sont logés de façon indéplaçable dans un cadre porteur (9) stationnaire, **en ce que** le cadre de côté fixe (4a) et le cadre de côté mobile (5a) forment une unité de cadres (11), sur laquelle le cadre de côté mobile (5a) ou les rouleaux de côté mobile (5b) sont réglables au moyen des entraînements par piston/cylindre (8), à un écart par rapport aux rouleaux de côté fixe (4b) et **en ce que** l'unité de cadre (11) est susceptible d'être reliée en étant amovible du cadre porteur (9) dans un guidage transversal (10) au moins unilatéral pour le démontage des rouleaux de côté mobile (5b) ou du cadre de côté mobile (5a) et après la maintenance, pour le remontage sur le cadre porteur stationnaire (9) ou sur un cadre porteur segmenté (18) supplémentaire, séparé, stationnaire, réglé avec un écart (17) et **en ce que** les entraînements par piston/cylindre (8) sont munis chacun d'une tige de piston (8b), qui au moyen d'un accouplement (13) est raccordée sur une rallonge de tige de piston (14), l'extrémité (14a) de la rallonge de tige de piston (14) formant un bloc de guidage (15) de côté mobile (5) dans le cadre de côté fixe (4a).

2. Dispositif selon la revendication 1,
**caractérisé en ce que,**
l'unité de cadres (11) composée du cadre de côté fixe (4a) et du cadre de côté mobile (5a) est reliée au cadre porteur stationnaire (9) à l'aide de moyens de serrage réglables (16).

3. Dispositif selon la revendication 1 à 2,
**caractérisé en ce que,**
l'écart entre l'unité de cadres (11) et le cadre porteur (9) est réglé avec un écart défini (17) entre l'unité de cadres (11) et le cadre porteur (9), au moyen d'un cadre intermédiaire (18) fixé sur le cadre de base du guidage de la barre de coulée.

4. Dispositif selon l'une quelconque des revendications 1 à 3,
**caractérisé en ce que,**
le cadre de côté fixe (4a) est déplaçable avec le cadre de côté mobile (5a) en éloignement du cadre porteur (9) et après maintenance, en retour dans la position initiale, au moyen de paires de roues segmentées (19), dans des rails (20) disposés de part et d'autre, à la transversale du sens de déplacement de la barre de coulée (2).

5. Dispositif selon l'une quelconque des revendications 1 à 6
**caractérisé en ce que,**
pour la course de déplacement du cadre segmenté (7), des butées segmentées (12) sont disposées sur le cadre de côté fixé (4a).

6. Dispositif selon la revendication 1,
**caractérisé en ce que,**
le cadre segmenté (7) est guidé de part et d'autre en direction de l'axe des entraînements par piston/cylindre et de la rallonge de la tige de piston (14) au moyen de blocs de guidage (15) disposés sur l'axe de la rallonge de tige de piston (14).

7. Dispositif selon la revendication 6,
**caractérisé en ce que,**
dans l'ossature du dispositif de coulée continu, il est prévu chaque fois pour les blocs de guidage (15) des fenêtres (15a) guidant les blocs de guidage (15) à la verticale et les libérant en direction de l'axe d'un entraînement par piston/cylindre (8), pour une course de mise en prise du cadre de côté mobile (5a) vers le cadre de côté fixe (4a).
